# EUROPÄISCHE PATENTSCHRIFT

(11) **EP 0 528 833 B1**
(45) Veröffentlichungstag und Bekanntmachung des Hinweises auf die Patenterteilung: **03.08.1994**
(21) Anmeldenummer: 91908243.8
(22) Anmeldetag: 02.05.1991
(51) Int. Cl.: H01H 50/34, H01H 50/44

(54) **ELEKTROMAGNETISCHES SCHALTSYSTEM UND VERFAHREN ZU DESSEN HERSTELLUNG**
ELECTROMAGNETIC SWITCHING SYSTEM AND PROCESS FOR PRODUCING THE SAME
SYSTEME COMMUTATEUR ELECTROMAGNETIQUE ET SON PROCEDE DE PRODUCTION

(30) Priorität: 14.05.1990 EP 90109037
(43) Veröffentlichungstag der Anmeldung: 03.03.1993
(73) Patentinhaber: SIEMENS AKTIENGESELLSCHAFT, 80333 München (DE)
(72) Erfinder: HENDEL, Horst Dipl. Ing.,, D-1000 Berlin 45 (DE)
(86) Internationale Anmeldenummer: EP9100836
(87) Internationale Veröffentlichungsnummer: WO9118408

## Beschreibung

### Elektromagnetisches Schaltsystem und Verfahren zu dessen Herstellung

Die Erfindung betrifft ein elektromagnetisches Schaltsystem mit einem eine Wicklung tragenden Spulenkörper aus Isolierstoff, einem in einer Axialausnehmung des Spulenkörpers angeordneten Kern, der mit einem polseitigen Ende eine Polfläche bildet und mit einem jochseitigen Ende mit einem Joch fest verbunden ist, einem an dem Joch gelagerten, mit der Polfläche des Kerns einen Arbeitsluftspalt bildenden Anker, mindestens einem mit dem Anker in Wirkverbindung stehenden beweglichen Kontaktelement und mindestens einem an einem polseitigen Flansch des Spulenkörpers befestigten Gegenkontaktelement. Außerdem betrifft die Erfindung ein Verfahren zur Herstellung eines derartigen Schaltsystems.

Derartige Schaltsysteme in Form von elektromagnetischen Relais sind beispielsweise aus DE-A-1 639 295 oder FR-A-2 341 935 bekannt. Allgemein ist es bei solchen Schaltsystemen bisher üblich, eine feste Zuordnung zwischen dem die Gegenkontaktelemente tragenden Spulenkörper einerseits und dem Joch andererseits vorzusehen, wobei über die Lagerung am Joch auch der Anker festgelegt ist. Die Kontaktkraft wird in derartigen Systemen durch den Kontaktmitgang bestimmt. Das ist der zusätzliche Weg, den der Anker nach dem Schließen der Kontakte noch in Richtung auf die Polfläche bis zum Anschlag zurücklegen kann. Dieser Kontaktmitgang und damit die Kontaktkraft wird bisher durch sogenannte Kernpoljustierung eingestellt. Dabei wird der Kern soweit in den Spulenkörper und mit seinem jochseitigen Ende in eine Jochausnehmung eingedrückt, bis er ein vorgegebenes Maß bezüglich der Gegenkontaktelemente erreicht hat. Erfolgt dieses Eindrücken zur Justierung vor dem Aufsetzen des Ankers und der beweglichen Kontaktelemente, so kann die Justierung nur aufgrund der ermittelten Maße vorgenommen werden, wobei Toleranzen schwer zu beherrschen sind. Erfolgt die Kernpoljustierung jedoch mit aufgesetztem Anker durch Eindrücken des Kerns über den Anker, so kann letzterer in unerwünschter Weise deformiert werden. Wenn der Kern im Joch durch Einpressen und Verkerben befestigt wird, treten hohe Füge- und Kerbkräfte auf, die nur dann sicher beherrscht werden, wenn der Kern direkt über die Kernpolfläche und ohne zwischenliegenden Anker in das Joch eingedrückt werden kann. Um eine Justierung des montierten Kerns auch nach Montage des Ankers noch vornehmen zu können, wurde auch bereits vorgeschlagen (DE-A-31 48 052), den Kern über ein Feingewinde im Joch zu befestigen und durch Verdrehen des Kerns nach der Ankermontage eine Justierung vorzunehmen. Das Feingewinde bedeutet jedoch zusätzliche kostspielige Fertigungsgänge.

Aus der DE-A-2 226 061 ist auch bereits ein Elektromagnet bekannt, bei dem zur Fixierung des Spulenkörpers auf dem Magnetkern im Bereich der Innenwandung des Spulenkörpers federnde Rastlappen vorgesehen sind, welche in komplementären Einschnitten des Magnetkerns formschlüssig aufgenommen werden. Damit wird jedoch nur eine unzureichende Sicherung gegen Relativverschiebung des Spulenkörpers auf dem Magnetjoch, insbesondere nur in einer Richtung, erreicht. Eine in der Beschreibungseinleitung dort erwähnte Klemmung des Spulenkörpers an nicht näher definierten Nasen des Magnetkerns wird dagegen als nachteilig bezeichnet.

Selbst wenn bei der Fertigung jedoch eine genaue Justierung zwischen Gegenkontaktelementen und Kernpolfläche vorgenommen wurde, kann durch Alterung und damit verbundene Schrumpfung des Spulenkörpers eine Dejustierung auftreten. Beispielsweise kann sich der mit dem Joch verbundene Spulenkörper durch die Schrumpfung in Richtung auf das jochseitige Ende zurückziehen, wodurch auch die Gegenkontaktelemente von den beweglichen Kontaktelementen weiter entfernt werden, also die Kontaktkraft abnimmt. Die Zuverlässigkeit des Schaltsystems wird dadurch beeinträchtigt.

Aufgabe der Erfindung ist es, ein elektromagnetisches Schaltsystem der eingangs genannten Art zu schaffen, bei dem eine Schrumpfung des Spulenkörpermaterials die Justierung zwischen Kernpolfläche und Gegenkontaktelementen praktisch nicht verändert und somit den Kontaktmitgang nicht beeinträchtigt und bei dem sowohl eine einfache und stabile Befestigung zwischen Kern und Joch als auch eine Justierung des Kontaktmitgangs problemlos durchgeführt werden können. Mit der Erfindung soll auch ein Verfahren zur vorteilhaften Herstellung und Justierung eines derartigen Schaltsystems angegeben werden.

Erfindungsgemäß wird diese Aufgabe mit einem Schaltsystem der eingangs genannten Art dadurch gelöst, daß am Kern in seinem polseitigen Endabschnitt Haltenasen angeprägt sind, die in das Material des Spulenkörpers eindringen und den Kern und den Spulenkörper gegen relative Axialverschiebung sichern.

Bei dem erfindungsgemäßen Schaltsystem wird also der Spulenkörper nicht wie bei herkömmlichen Systemen mit seinem vom Anker und von der Polfläche abgewandten Ende an das Joch angelehnt oder mit diesem verbunden, vielmehr wird gezielt eine Verbindung zwischen Kern und Spulenkörper im Bereich ihrer polseitigen Enden vorgenommen. Diese kraft- und/oder formschlüssige Verbindung zwischen Kern und Spulenkörper besitzt somit keinen oder nahezu keinen axialen Versatz zu den Gegenkontaktelementen, so daß Verzugserscheinungen im Kunststoff des Spulenkörpers die Zuordnung zwischen Kernpolfläche und Gegenkontaktelementen nicht verändern. Wenn der Spulenkörper schrumpft, entsteht allenfalls ein Freiraum zwischen dem jochseitigen Ende des Spulenkörpers und dem Joch, was sich jedoch auf den Kontaktmitgang nicht auswirkt.

Da bei dem erfindungsgemäßen Schaltsystem die Zuordnung zwischen Kernpolfläche und Gegenkontaktelementen nicht von der Befestigung zwischen Kern und Joch abhängt, kann diese Befestigung ohne Rücksicht auf die Justierung vor der Montage des Ankers im Hinblick auf einen bestmöglichen Festsitz erfolgen. Die Justierung des Kontaktmitgangs jedoch kann nach Aufsetzen des Ankers durch einfache Verschiebung des Spulenkörpers auf dem Kern erfolgen, wobei die Verschiebekräfte zwischen dem Eisen des Kerns und dem Kunststoff des Spulenkörpers relativ klein sind, so daß die Gefahr einer Deformierung der Ankerbaugruppe beim Justieren des Kontaktmitgangs nicht gegeben ist. Trotzdem kann dabei die erfindungsgemäß angestrebte feste Verbindung am polseitigen Ende erzielt werden. Die Fixierung des Kerns im Spulenkörper erfolgt beispielsweise über drei oder vier über den Kernumfang verteilte Haltenasen, die sich zunächst kraftschlüssig in den Kunststoff des Spulenkörpers einkrallen, wobei die Verbindung zunehmend durch Kaltfluß des Kunststoffes in einen Formschluß übergeht. Der Übergang von Kraft- in Formschluß wird durch Wärmeeinwirkung, wie sie z. B. durch die Aufheizung der Spule im Betrieb auftritt, noch begünstigt.

Ein weiterer Vorteil der Justierverschiebung des gesamten Magnetsystems gegenüber dem Spulenkörper besteht darin, daß die Mitgangänderung ohne Übersetzung exakt mit dem Betrag des Verschiebeweges des Magnetsystems identisch ist, was eine hohe Genauigkeit der Justierung ermöglicht. Zum Verschieben des Magnetsystems wird der Spulenkörper beispielsweise durch Anlagestifte, die das Joch durchdringen, am jochseitigen Spulenflansch gestützt.

Die Erfindung wird nachfolgend an einem Ausführungsbeispiel anhand der Zeichnung näher erläutert. Es zeigt
Figur 1 ein erfindungsgemäßes Schaltsystem in einem Schnitt längs der Spulenachse,
Figur 2 und 3 den Kern in zwei Ansichten.

Figur 1 zeigt im Längsschnitt ein elektromagnetisches Relais mit einem Spulenkörper 1, welcher zwei Flansche 2 und 3 aufweist, zwischen denen eine Wicklung 4 aufgebracht ist. In der Axialbohrung la des Spulenkörpers ist ein Kern 5 mit einem polseitigen Ende 5a und einem jochseitigen Ende 5b angeordnet. Das polseitige Ende 5a bildet eine Polfläche 6, während das jochseitige Ende 5b in eine Ausnehmung 7a eines Joches 7 eingepreßt und mit Kerben 8 fixiert ist. Das Joch ist winkelförmig gebogen; der mit dem Kern verbundene Schenkel ist mit 7b bezeichnet, während ein zweiter Schenkel 7c sich parallel zur Spulenachse erstreckt und eine Lagerung für einen Anker 9 bildet. Dieser Anker 9 bildet mit der Polfläche 6 einen Arbeitsluftspalt.

Mit dem Anker 9 ist eine bewegliche Kontaktfeder 10 verbunden, die ein Kontaktstück 11 trägt. Außerdem ist in dem Spulenflansch 2 ein feststehendes Gegenkontaktelement 12 mit einem Kontaktstück 13 befestigt. Bei Erregung des Relais wird der Anker 9 an das polseitige Ende 5a des Kerns angezogen und schließt dabei den Kontakt zwischen den Kontaktstücken 11 und 13. Dabei schließt der Kontakt bereits zu einem Zeitpunkt, in welchem der Anker noch nicht an der Polfläche 6 anliegt. Bis zu diesem Anliegen des Ankers an der Polfläche 6 würde das Kontaktstück 11 noch einen Weg a zurücklegen, wenn das Gegenkontaktelement 12 bzw. 13 nicht vorhanden wäre. Dieser Weg a wird als Kontaktmitgang bezeichnet. Er ist notwendig, um den erforderlichen Kontaktdruck sicherzustellen und eine bestimmte Abbrandsicherheit der Kontaktstücke zu gewährleisten. Dieser Kontaktmitgang a muß durch geeignete Justierung auf einen vorgegebenen Wert eingestellt werden. Er darf sich auch während der Lebensdauer des Relais nicht in unzulässiger Weise ändern, beispielsweise durch ein Schrumpfen des Spulenkörpers. Würde beispielsweise, wie es vielfach üblich ist, der Spulenflansch 3 in fester Verbindung mit dem Jochschenkel 7b gehalten, so könnte sich durch ein Schrumpfen des Spulenkörpers in Richtung auf den Jochschenkel 7b das Gegenkontaktelement 12 von der Kontaktfeder 10 wegbewegen und so den Kontaktmitgang verringern.

Um bei dem erfindungsgemäßen Schaltsystem eine Beeinträchtigung des Kontaktmitgangs durch Alterung des Spulenkörpers weitgehend auszuschließen, besitzt der Kern 5 in dem polseitigen Endabschnitt 5a über den Umfang verteilt beispielsweise vier um 90° versetzte Haltenasen 14, welche sich im Bereich bzw. in der Nähe des Spulenflansches 2 in den Spulenkörper 1 eingraben. Sie bewirken so eine Fixierung zwischen Kern und Spulenkörper im Bereich des Spulenflansches 2, d. h. mit minimaler axialer Entfernung vom Gegenkontaktelement 12. Wenn der Spulenkörper schrumpft, wird er sich allenfalls mit dem Flansch 3 von dem Jochschenkel 7b entfernen. Das Magnetsystem aus Kern 5, Joch 7 und Anker 9 bleibt in fester axialer Zuordnung zu den Kontaktelementen erhalten.

Bei der Montage des Relais wird in den bewickelten Spulenkörper 1 zunächst der Kern 5 eingeschoben und unabhängig von der Kontaktjustierung in die Jochausnehmung 7a eingepreßt und verkerbt. Hierbei kann mit dem Werkzeug direkt auf die Polfläche 6, ohne zwischenliegenden Anker, gedrückt werden, wodurch ein guter Festsitz zwischen Kern und Joch erzielt und ein guter magnetischer Übergang gewährleistet werden. Nach der Montage des Ankers und der Kontaktelemente kann dann eine Justierung des Kontaktmitgangs a vorgenommen werden. Zu diesem Zweck kann das Magnetsystem durch Drücken auf den Kern über den Anker 9 in Axialrichtung gegenüber dem Spulenkörper 1 verschoben werden. Der Spulenkörper wird dabei durch Anlagestifte 15, welche durch Bohrungen 16 des Joches hindurch an dem Flansch 3 angreifen, abgestützt. Bei dieser Justierung durch Axialverschiebung sind zwischen dem Kunststoffmaterial des Spulenkörpers und dem Kern keine allzu großen Verschiebekräfte notwendig, so daß auch der Anker nicht deformiert wird. Die Haltenasen, die sich dabei in das Material des Spulenkörpers 1 eingraben, wirken zunächst kraftschlüssig. Mit zunehmender Alterung und durch Kaltfluß des Kunststoffmaterials geht dieser Kraftschluß allmählich in einen Formschluß über. Dieser Vorgang wird durch Wärmeeinwirkung, etwa durch die Aufheizung der Spule beim Betrieb, noch begünstigt.

## Patentansprüche

1. Elektromagnetisches Schaltsystem mit
- einem eine Wicklung (4) tragenden Spulenkörper (1) aus Isolierstoff,
- einem in einer Axialausnehmung (1a) des Spulenkörpers (1) angeordneten Kern (5), der mit einem polseitigen Ende (5a) eine Polfläche (6) bildet und mit einem jochseitigen Ende (5b) mit einem Joch (7) fest verbunden ist,
- einem an dem Joch (7) gelagerten, mit der Polfläche (6) des Kerns (5) einen Arbeitsluftspalt bildenden Anker (9),
- mindestens einem mit dem Anker (9) in Wirkverbindung stehenden beweglichen Kontaktelement (10) und
- mindestens einem an einem polseitigen Flansch (2) des Spulenkörpers (1) befestigten Gegenkontaktelement (12),
**dadurch gekennzeichnet,** daß am Kern (5) in seinem polseitigen Endabschnitt (5a) Haltenasen (14) angeprägt sind, die in das Material des Spulenkörpers (1) eindringen und den Kern (5) und den Spulenkörper (1) gegen relative Axialverschiebung sichern.

2. Schaltsystem nach Anspruch 1, **dadurch gekennzeichnet,** daß am Kern (5) mehrere Haltenasen (14) über den Umfang verteilt angeordnet sind.

3. Verfahren zur Herstellung eines elektromagnetischen Schaltsystems nach Anspruch 1 oder 2, **dadurch gekennzeichnet,** daß der Kern (5) durch den bewickelten Spulenkörper (1) gesteckt, mit dem polseitigen Ende (5a) in den Spulenkörper eingepreßt und gleichzeitig mit seinem jochseitigen Ende (5b) in eine Ausnehmung (7a) des Joches (7) eingepreßt wird und daß danach erst der Anker (9) mit dem beweglichen Kontaktelement (10) aufgesetzt wird.

4. Verfahren nach Anspruch 3, **dadurch gekennzeichnet,** daß nach dem Aufsetzen des Ankers (9) mit dem beweglichen Kontaktelement (10) der das Gegenkontaktelement (12) tragende Spulenkörper (1) relativ zu der Einheit aus Kern (5) und Joch (7) in Axialrichtung verschoben wird.

5. Verfahren nach Anspruch 4, **dadurch gekennzeichnet,** daß bei der Verschiebung zwischen Kern (5) und Spulenkörper (1) der Spulenkörper über Anlagestifte (15), welche durch Ausnehmungen (16) des Joches geführt sind, abgestützt wird.

## Claims

1. Electromagnetic switching system having
- a coil former (1) made of insulating material carrying a winding (4),
- a core (5) which is arranged in an axial cutout (1a) of the coil former (1) and forms a pole face (6) with one end (5a) on the pole side and is firmly joined to a yoke (7) with one end (5b) on the yoke side,
- an armature (9) mounted on the yoke (7) and forming a working air gap with the pole face (6) of the core (5),
- at least one movable contact element (10) that is operatively connected to the armature (9), and
- at least one counter-contact element (12) fastened on a flange (2) of the coil former (1) on the pole side,
characterised in that holding lugs (14) which penetrate into the material of the coil former (1) are impressed on the core (5) in its end section (5a) on the pole side and secure the core (5) and the coil former (1) against relative axial displacement.

2. Switching system according to Claim 1, characterised in that a plurality of holding lugs (14) are arranged distributed over the circumference of the core (5).

3. Process for producing an electromagnetic switching system according to Claim 1 or 2, characterised in that the core (5) is pushed through the wound coil former (1), pressed into the coil former with the end (5a) on the pole side and simultaneously pressed into a cutout (7a) of the yoke (7) with its end (5b) on the yoke side, and in that only thereafter is the armature (9) with the movable contact element (10) put in place.

4. Process according to Claim 3, characterised in that, after the armature (9) with the movable contact element (10) has been put in place, the coil former (1) carrying the counter-contact element (12) is displaced in axial direction relative to the unit comprising core (5) and yoke (7).

5. Process according to Claim 4, characterised in that during the displacement between core (5) and coil former (1), the coil former is supported by support pins (15) which are guided through cutouts (16) of the yoke.

## Revendications

1. Système de commutation électromagnétique comportant
- un corps de bobine (1) portant un enroulement (4) et réalisé en un matériau isolant,
- un noyau (5), disposé dans un évidement axial (1a) du corps de bobine (1) et qui forme, avec une extrémité (5a) située du côté du pôle, une surface polaire (6) et est raccordé de façon fixe à une extrémité (5b), située du côté culasse, à une culasse (7),
- une armature (9), montée sur la culasse (7) et formant un entrefer de travail avec la surface polaire (6) du noyau (5),
- au moins un élément de contact mobile (10), qui coopère activement avec l'armature (9), et
- au moins un élément de contact antagoniste (12), qui est fixé sur une bride (2), située du côté du pôle, du corps de bobine (1),
caractérisé par le fait que sur le noyau (5) sont formés par gaufrage, dans une section d'extrémité (5a) située du côté du pôle, des nez de retenue (14), qui pénètrent dans le matériau du corps de bobine (1) et bloquent le noyau (5) et le corps de bobine (1) contre tout déplacement axial relatif.

2. Système de commutation suivant la revendication 1, caractérisé par le fait que plusieurs nez de retenue (14) sont disposés sur le noyau (5) en étant répartis sur la périphérie.

3. Procédé pour fabriquer un système de commutation suivant la revendication 1 ou 2, caractérisé par le fait qu'on enfiche le noyau (5) dans le corps de bobine enroulé (1), qu'on l'enfonce par son extrémité (5a), située du côté du pôle, dans le corps de bobine et qu'on l'enfonce simultanément par son extrémité (5b), située du côté de la culasse, dans un évidement (7a) de la culasse (7), et qu'ensuite seulement on met en place l'armature (9) équipée de l'élément de contact mobile (10).

4. Procédé suivant la revendication 3, caractérisé par le fait qu'après la mise en place de l'armature (9) équipée de l'élément de contact mobile (10), on déplace le corps de bobine (1), qui porte l'élément de contact antagoniste (12), dans la direction axiale par rapport à l'unité formée par le noyau (5) et la culasse (7).

5. Procédé suivant la revendication 4, caractérisé par le fait que, lors du déplacement entre le noyau (5) et le corps de bobine (1), le corps de bobine prend appui par l'intermédiaire de tiges d'application (15), qui sont guidées dans des évidements (16) de la culasse.
